# EUROPÄISCHE PATENTSCHRIFT

(11) **EP 3 876 792 B1**
(45) Veröffentlichungstag und Bekanntmachung des Hinweises auf die Patenterteilung: **01.10.2025**
(21) Anmeldenummer: 19831988.1
(22) Anmeldetag: 05.11.2019
(51) Int. Cl.: A47C 1/032

(54) **SITZMÖBELCHASSIS**
SEAT CHASSIS
CHÂSSIS DE SIÈGE

(30) Priorität: 07.11.2018 DE 202018106331 U
(43) Veröffentlichungstag der Anmeldung: 15.09.2021
(73) Patentinhaber: Innotec Motion GmbH, 59558 Lippstadt (DE)
(72) Erfinder: MACKERT, Michael, 59602 Rüthen (DE)
(74) Vertreter: Schäperklaus, Jochen
(86) Internationale Anmeldenummer: PCT/EP2019/080283
(87) Internationale Veröffentlichungsnummer: WO 2020/094666

(56) Entgegenhaltungen:
- US-A1- 2015 035 322

## Beschreibung

Die vorliegende Erfindung betrifft ein Sitzmöbelchassis gemäß dem Oberbegriff des Anspruchs 1.

Aus dem Stand der Technik sind Sitzmöbelchassis bekannt. Sie werden beispielsweise für Stühle oder Sessel verwendet. Am Sitzmöbelchassis wird eine Polsterung angebracht, auf der ein Benutzer sitzen kann. Es sind Sitzmöbelchassis mit einem verschwenkbaren Rückenlehnenrahmen und einem translatorisch beweglichen Sitzflächenrahmen bekannt. Es sind auch Sitzmöbelchassis bekannt, bei denen die Bewegungen des Rückenlehnenrahmens und des Sitzflächenrahmens miteinander gekoppelt sind. Ein Beispiel eines solchen Sitzmöbelchassis ist aus US2015/035322A1 bekannt.

Demgegenüber liegt der vorliegenden Erfindung die Aufgabe zugrunde, ein besonders kompaktes Sitzmöbelchassis zu schaffen, bei dem ein Antriebsmittel zur Verstellung des Rückenlehnenrahmens und des Sitzflächenrahmens verwendet wird. Außerdem soll ein Sitzmöbel mit einem solchen Sitzmöbelchassis geschaffen werden.

Diese Aufgabe wird durch ein Sitzmöbelchassis gemäß Anspruch 1 und durch ein Sitzmöbel gemäß Anspruch 14 gelöst. Ausführungsformen der Erfindung sind in den abhängigen Ansprüchen angegeben.

Das Sitzmöbelchassis umfasst einen Sitzflächenrahmen, einen Rückenlehnenrahmen, zwei Armlehnen und ein Antriebsmittel. Unter dem Sitzflächenrahmen wird dabei im Rahmen dieser Beschreiung insbesondere ein Rahmen verstanden, an dem einen Polsterung angebracht werden kann, die durch einen Benutzer als Sitzfläche genutzt werde kann. Unter einem Rückenlehnenrahmen wird im Rahmen dieser Beschreibung insbesondere ein Rahmen verstanden, an dem eine Polsterung angebracht werden kann, die durch einen auf der Sitzfläche sitzenden Benutzer als Rückenlehne verwendet werden kann. Unter den Armlehnen wird im Rahmen dieser Beschreibung insbesondere eine Konstruktion verstanden, an dem eine Polsterung angebracht werden kann, die durch einen auf der Sitzfläche sitzenden Benutzer als Armlehne verwendet werden kann.

Der Rückenlehnenrahmen ist um eine virtuelle Schwenkachse schwenkbar. Unter einer virtuellen Schwenkachse wird dabei im Rahmen dieser Beschreibung insbesondere eine geometrische Achse verstanden, die nicht als Bauteil vorhanden ist, sondern leidglich zur Definition der Schwenkbewegung dient. Die Schwenkachse wird durch zwei Schwenkpunkte definiert. Der Rückenlehnenrahmen ist an den Schwenkpunkten an den Armlehnen befestigt.

Das Antriebsmittel ist über ein Translationsmittel mit dem Rückenlehnenrahmen verbunden. Das Antriebsmittel kann beispielsweise ein elektrischer Motor sein. Das Antriebsmittel ist dazu ausgebildet, eine Translation des Translationsmittels auszulösen. Die Translation wird in eine Schwenkbewegung des Rückenlehnenrahmens um die Schwenkachse umgesetzt. Der Rückenlehnenrahmen ist unterhalb der Schwenkpunkte mit dem Sitzflächenrahmen verbunden, sodass bei der Schwenkbewegung der Sitzflächenrahmen translatorisch bewegt wird. Unter dem Begriff "unterhalb" wird dabei im Rahmen dieser Beschreibung insbesondere die Richtung verstanden, die beim bestimmungsgemäßen Gebrauch des Sitzmöbelchassis unten ist. Unterhalb des Sitzflächenrahmens kann beispielsweise auch ein Fuß des Sitzmöbelchassis angeordnet sein, der beim bestimmungsgemäßen Gebrauch des Sitzmöbelchassis auf dem Boden angeordnet ist.

Das Antriebsmittel ist unter einem ersten seitlichen Randbereich des Sitzflächenrahmens angeordnet. Diese Anordnung ist besonders platzsparend, sodass das Sitzmöbelchassis besonders platzsparend ausgestaltet sein kann. Unter einem seitlichen Randbereich wird im Rahmen dieser Beschreibung insbesondere ein Randbereich verstanden, der den Armlehnen zugewandt ist. Die seitlichen Randbereiche können sich an seitliche Streben des Sitzflächenrahmens anschließen. Die seitlichen Streben erstrecken sich dabei von hinten nach vorne. Hinten kann beim Sitzmöbelchassis insbesondere das dem Rückenlehnenrahmen zugewandte Ende des Sitzflächenrahmens sein. Vorne ist in diesem Fall das dem hinteren Ende gegenüberliegende Ende des Sitzflächenrahmens.

Erfindungsgemäß ist der Sitzflächenrahmen mit dem unteren Ende des Rückenlehnenrahmens verbunden.

Nach einer Ausführungsform der Erfindung kann das Sitzmöbelchassis Führungsmittel und Führungselemente umfassen. Die Führungsmittel können unterhalb der Armlehnen angeordnet sein. Der Sitzflächenrahmen kann bei der translatorischen Bewegung mit den Führungselementen in den Führungsmitteln geführt werden. Diese Art der Führung ist besonders kompakt.

Nach einer Ausführungsform der Erfindung können die Führungsmittel eine Krümmung aufweisen. Auf diese Weise kann das Sitzmöbelchassis automatisch in der Höhe verstellt werden, wenn die Rückenlehne geschwenkt wird.

Nach einer Ausführungsform der Erfindung können die Führungselemente neben dem vorderen Bereich des Sitzflächenrahmens angeordnet sein. Unter dem vorderen Bereich wird dabei im Rahmen dieser Beschreibung insbesondere die vordere Hälfte des Sitzflächenrahmens verstanden.

Nach einer Ausführungsform der Erfindung können die Führungsmittel nach vorne oben gekrümmt sein. Auf diese Weise kann erreicht werden, dass bei einer Schwenkbewegung des oberen Teils des Rückenlehnenrahmens nach hinten der Sitzflächenrahmen nach vorne oben bewegt wird. Dies wird häufig als besonders komfortabel empfunden.

Nach einer Ausführungsform der Erfindung können die Führungselemente rollenartig ausgebildet sein. Hierunter wird im Rahmen dieser Beschreibung insbesondere verstanden, dass die Führungselemente auf den Führungsmitteln abrollen.

Nach einer Ausführungsform der Erfindung kann das Translationsmittel am unteren Ende des Rückenlehnenrahmens am Rückenlehnenrahmen befestigt sein. So lässt sich eine besonders große Auslenkung des Rückenlehnehramens erreichen. Dies ist insbesondere vorteilhaft, wenn das Antriebsmittel beispielsweise am Sitzflächenrahmen befestigt ist und sich bei einer Translationsbewegung des Sitzflächenrahmens mitbewegt.

Nach einer Ausführungsform der Erfindung kann der Sitzflächenrahmen zwischen dem Translationsmittel und den Schwenkpunkten am Rückenlehnenrahmen befestigt sein. Dies ist insbesondere vorteilhaft, wenn das Antriebsmittel beispielsweise am Sitzflächenrahmen befestigt ist und sich bei einer Translationsbewegung des Sitzflächenrahmens mitbewegt.

Nach einer Ausführungsform der Erfindung kann das Translationsmittel als Gewindestange ausgebildet sein.

Nach einer Ausführungsform der Erfindung können die Schwenkpunkte auf der Schwenkachse angeordnet sein.

Nach einer Ausführungsform der Erfindung kann das Antriebsmittel unter einem hinteren Bereich des Sitzflächenrahmens angeordnet sein.

Nach einer Ausführungsform der Erfindung kann das Antriebsmittel mit einer Halterung verbunden sein, die unterhalb des Sitzflächenrahmens angeordnet ist. Die Halterung kann fest mit dem Sitzflächenrahmen verbunden sein. Hierunter wird im Rahmen dieser Beschreibung insbesondere verstanden, dass sich die Halterung bei einer Translation des Sitzflächenrahmens in derselben Art translatorisch bewegt.

Nach einer Ausführungsform der Erfindung kann das Sitzmöbelchassis ein weiteres Antriebsmittel umfassen, das unter einem zweiten seitlichen Randbereich angeordnet ist, der dem ersten Randbereich gegenüber angeordnet ist.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Dabei werden für gleiche oder ähnliche Bauteile und für Bauteile mit gleichen oder ähnlichen Funktionen dieselben Bezugszeichen verwendet. Darin zeigen:
- Fig. 1: eine schematische perspektivische Ansicht eines Sitzmöbelchassis nach einer Ausführungsform der Erfindung in einer ersten Stellung;
- Fig. 2: einen Ausschnitt aus Fig. 1, der mit R bezeichnet ist;
- Fig. 3: eine schematische perspektivische Ansicht des Sitzmöbelchassis aus Fig. 1 in einer zweiten Stellung;
- Fig. 4: einen Ausschnitt aus Fig. 3, der mit R bezeichnet ist; und
- Fig. 5: eine schematische perspektivische Ansicht des Sitzmöbelchassis aus Fig. 1.

Das Sitzmöbelchassis 100 umfasst einen Sitzflächenrahmen 101, einen Rückenlehnenrahmen 102 und zwei Armlehnen 103. Die Armlehnen 103 sind an Befestigungsprunkten 104 am Rückenlehnenrahmen 102 befestigt. Erfindungsgemäß istder Sitzflächenrahmen 101 mit dem unteren Ende des Rückenlehnenrahmens 102 verbunden. Bei einer Verschwenkung des Rückenlehnenrahmens 102 definieren die beiden Befestigungspunkte 104 die geometrische Schwenkachse.

In beiden seitlichen Bereichen unterhalb des Sitzflächenrahmens 101 ist jeweils ein Antriebsmittel 200 angeordnet, das über ein Translationsmittel 201, zum Beispiel eine Gewindestange, mit dem Rückenlehnenrahmen 102 verbunden ist. Das Antriebsmittel 200 ist dazu ausgebildet, eine Translation des Translationsmittels 201 auszulösen. Eine Translation des Translationsmittels 201 wird dabei aufgrund der Verbindung mit dem Rückenlehnenrahmen 102 in eine Schwenkbewegung des Rückenlehnenrahmens 102 umgesetzt.

Bei der Schwenkbewegung des Rückenlehnenrahmens 102 wird der Sitzflächenrahmen 101 translatorisch bewegt. Wenn der obere Bereich des Rückenlehnenrahmens 102 nach hinten geschwenkt wird, wird der Sitzflächenrahmen 101 nach vorne bewegt. Wenn der obere Bereich des Rückenlehnenrahmens 102 nach vorne geschwenkt wird, wird der Sitzflächenrahmen 101 nach hinten bewegt.

Bei der Bewegung wird der Sitzflächenrahmen 101 durch in Führungsmitteln 105 geführte Führungselemente 106 geführt. Die Führungsmittel 105 sind gekrümmt ausgebildet und unterhalb der Armlehnen 103 angeordnet. Die Führungsmittel 105 sind direkt an den Armlehnen 103 befestigt. Die Führungselemente 106 sind seitlich außen am Sitzflächenrahmen 101 angeordnet. Aufgrund der Führung der Führungselemente 106 in den Führungsmitteln 105 wird der Sitzflächenrahmen 102 bei einer Bewegung nach vorne angehoben und bei einer Bewegung nach hinten abgesenkt.

Die Anordnung der Antriebsmittel 200 in seitlichen Randbereichen direkt unterhalb des Sitzflächenrahmens 101 ist vorteilhaft, da sie besonders platzsparend ist. Es wird besonders wenig Bauraum benötigt. So ist unterhalb des Sitzflächenrahmens 101 besonders viel Platz und die Antriebsmittel 200 sind im regulären Betrieb verdeckt oder von einem Benutzer nur unter Anstrengungen zu sehen, sodass sie das ästhetische Erscheinungsbild des Sitzmöbels nicht oder nur unwesentlich beeinträchtigen.

## Patentansprüche

1. Sitzmöbelchassis (100), umfassend einen Sitzflächenrahmen (101), einen Rückenlehnenrahmen (102), zwei Armlehnen (103) und ein Antriebsmittel (200), wobei der Rückenlehnenrahmen (102) um eine virtuelle Schwenkachse schwenkbar ist, wobei die Schwenkachse durch zwei Schwenkpunkte (104) definiert wird, wobei der Rückenlehnenrahmen (102) an den Schwenkpunkten (104) an den Armlehnen (103) befestigt ist, wobei das Antriebsmittel (200) über ein Translationsmittel (201) mit dem Rückenlehnenrahmen (102) verbunden ist, wobei das Antriebsmittel (200) dazu ausgebildet ist, eine Translation des Translationsmittels (201) auszulösen, wobei die Translation in eine Schwenkbewegung des Rückenlehnenrahmens (102) um die Schwenkachse umgesetzt wird, wobei der Rückenlehnenrahmen (102) unterhalb der Schwenkpunkte (104) mit dem Sitzflächenrahmen (101) verbunden ist, sodass bei der Schwenkbewegung der Sitzflächenrahmen (101) translatorisch bewegt wird, wobei das Antriebsmittel (200) unter einem ersten seitlichen Randbereich des Sitzflächenrahmens (101) angeordnet ist, **dadurch gekennzeichnet, dass** der Sitzflächenrahmen (101) mit dem unteren Ende des Rückenlehnenrahmens (102) verbunden ist.

2. Sitzmöbelchassis (100) nach Anspruch 1, **dadurch gekennzeichnet, dass** das Sitzmöbelchassis (100) Führungsmittel (105) und Führungselemente (106) umfasst, wobei die Führungsmittel (105) unterhalb der Armlehnen (103) angeordnet sind, und wobei der Sitzflächenrahmen (101) bei der translatorischen Bewegung mit den Führungselementen (106) in den Führungsmitteln (105) geführt wird.

3. Sitzmöbelchassis (100) nach dem vorherigen Anspruch, **dadurch gekennzeichnet, dass** die Führungsmittel (105) eine Krümmung aufweisen.

4. Sitzmöbelchassis (100) nach einem der beiden vorherigen Ansprüche, **dadurch gekennzeichnet, dass** die Führungselemente (106) neben dem vorderen Bereich des Sitzflächenrahmens (101) angeordnet sind.

5. Sitzmöbelchassis (100) nach einem der beiden vorherigen Ansprüche, **dadurch gekennzeichnet, dass** die Führungsmittel (105) nach vorne oben gekrümmt sind.

6. Sitzmöbelchassis (100) nach einem der vier vorherigen Ansprüche, **dadurch gekennzeichnet, dass** die Führungselemente (106) rollenartig ausgebildet sind.

7. Sitzmöbelchassis (100) nach einem der vorherigen Ansprüche, **dadurch gekennzeichnet, dass** das Translationsmittel (201) am unteren Ende des Rückenlehnenrahmens (102) am Rückenlehnenrahmen (102) befestigt ist.

8. Sitzmöbelchassis (100) nach einem der vorherigen Ansprüche, **dadurch gekennzeichnet, dass** der Sitzflächenrahmen (101) zwischen dem Translationsmittel (201) und den Schwenkpunkten (104) am Rückenlehnenrahmen (102) befestigt ist.

9. Sitzmöbelchassis (100) nach einem der vorherigen Ansprüche, **dadurch gekennzeichnet, dass** das Translationsmittel (201) als Gewindestange ausgebildet ist.

10. Sitzmöbelchassis (100) nach einem der vorherigen Ansprüche, **dadurch gekennzeichnet, dass** die Schwenkpunkte (104) auf der Schwenkachse angeordnet sind.

11. Sitzmöbelchassis (100) nach einem der vorherigen Ansprüche, **dadurch gekennzeichnet, dass** das Antriebsmittel (200) unter einem hinteren Bereich des Sitzflächenrahmens (101) angeordnet ist.

12. Sitzmöbelchassis (100) nach einem der vorherigen Ansprüche, **dadurch gekennzeichnet, dass** das Antriebsmittel (200) mit einer Halterung verbunden ist, die unterhalb des Sitzflächenrahmens (101) angeordnet ist, wobei die Halterung fest mit dem Sitzflächenrahmen (101) verbunden ist.

13. Sitzmöbelchassis (100) nach einem der vorherigen Ansprüche, **dadurch gekennzeichnet, dass** das Sitzmöbelchassis (100) ein weiteres Antriebsmittel (200) umfasst, das unter einem zweiten seitlichen Randbereich angeordnet ist, der dem ersten Randbereich gegenüber angeordnet ist.

14. Sitzmöbel, umfassend eine Polsterung und ein Sitzmöbelchassis (100) nach einem der vorherigen Ansprüche, **dadurch gekennzeichnet, dass** die Polsterung am Sitzmöbelchassis befestigt ist.

## Claims

1. Seating furniture chassis (100), comprising a seat surface frame (101), a backrest frame (102), two armrests (103) and a drive means (200), wherein the backrest frame (102) can be pivoted about a virtual pivot axis, wherein the pivot axis is defined by two pivot points (104), wherein the backrest frame (102) is fastened to the armrests (103) at the pivot points (104), wherein the drive means (200) is connected to the backrest frame (102) via a translation means (201), wherein the drive means (200) is designed to trigger a translation of the translation means (201), wherein the translation is converted into a pivoting movement of the backrest frame (102) about the pivot axis, wherein the backrest frame (102) is connected to the seat surface frame (101) below the pivot points (104), such that the seat surface frame (101) is moved in translation during the pivoting movement, wherein the drive means (200) is arranged below a first lateral edge region of the seat surface frame (101), **characterized in that** the seat surface frame (101) is connected to the lower end of the backrest frame (102).

2. Seating furniture chassis (100) according to Claim 1, **characterized in that** the seating furniture chassis (100) comprises guide means (105) and guide elements (106), wherein the guide means (105) are arranged below the armrests (103), and wherein the seat surface frame (101) is guided in the guide means (105) by the guide elements (106) during the translational movement.

3. Seating furniture chassis (100) according to the preceding claim, **characterized in that** the guide means (105) have a curvature.

4. Seating furniture chassis (100) according to either of the two preceding claims, **characterized in that** the guide elements (106) are arranged next to the front region of the seat surface frame (101).

5. Seating furniture chassis (100) according to either of the two preceding claims, **characterized in that** the guide means (105) are curved forwards upwards.

6. Seating furniture chassis (100) according to one of the four preceding claims, **characterized in that** the guide elements (106) are of roller-like design.

7. Seating furniture chassis (100) according to one of the preceding claims, **characterized in that** the translation means (201) is fastened to the backrest frame (102) at the lower end of the backrest frame (102).

8. Seating furniture chassis (100) according to one of the preceding claims, **characterized in that** the seat surface frame (101) is fastened to the backrest frame (102) between the translation means (201) and the pivot points (104).

9. Seating furniture chassis (100) according to one of the preceding claims, **characterized in that** the translation means (201) is designed as a threaded rod.

10. Seating furniture chassis (100) according to one of the preceding claims, **characterized in that** the pivot points (104) are arranged on the pivot axis.

11. Seating furniture chassis (100) according to one of the preceding claims, **characterized in that** the drive means (200) is arranged below a rear region of the seat surface frame (101).

12. Seating furniture chassis (100) according to one of the preceding claims, **characterized in that** the drive means (200) is connected to a holder which is arranged below the seat surface frame (101), wherein the holder is fixedly connected to the seat surface frame (101).

13. Seating furniture chassis (100) according to one of the preceding claims, **characterized in that** the seating furniture chassis (100) comprises a further drive means (200) which is arranged below a second lateral edge region which is arranged opposite the first edge region.

14. Item of seating furniture, comprising upholstery and a seating furniture chassis (100) according to one of the preceding claims, **characterized in that** the upholstery is fastened to the seating furniture chassis.

## Revendications

1. Châssis de meuble d'assise (100), comprenant un cadre de surface d'assise (101), un cadre de dossier (102), deux accoudoirs (103) et un moyen d'entraînement (200), le cadre de dossier (102) pouvant pivoter autour d'un axe de pivotement virtuel, l'axe de pivotement étant défini par deux points de pivotement (104), le cadre de dossier (102) étant fixé aux accoudoirs (103) au niveau des points de pivotement (104), le moyen d'entraînement (200) étant connecté au cadre de dossier (102) par le biais d'un moyen de translation (201), le moyen d'entraînement (200) étant réalisé pour déclencher une translation du moyen de translation (201), la translation étant convertie en un mouvement de pivotement du cadre de dossier (102) autour de l'axe de pivotement, le cadre de dossier (102) étant connecté au cadre de surface d'assise (101) en dessous des points de pivotement (104), de sorte que lors du mouvement de pivotement, le cadre de surface d'assise (101) soit déplacé en translation, le moyen d'entraînement (200) étant disposé sous une première région de bord latérale du cadre de surface d'assise (101), **caractérisé en ce que** le cadre de surface d'assise (101) est connecté à l'extrémité inférieure du cadre de dossier (102).

2. Châssis de meuble d'assise (100) selon la revendication 1, **caractérisé en ce que** le châssis de meuble d'assise (100) comprend des moyens de guidage (105) et des éléments de guidage (106), les moyens de guidage (105) étant disposés sous les accoudoirs (103), et le cadre de surface d'assise (101) étant guidé lors du mouvement de translation avec les éléments de guidage (106) dans les moyens de guidage (105).

3. Châssis de meuble d'assise (100) selon la revendication précédente, **caractérisé en ce que** les moyens de guidage (105) présentent une courbure.

4. Châssis de meuble d'assise (100) selon l'une quelconque des deux revendications précédentes, **caractérisé en ce que** les éléments de guidage (106) sont disposés à côté de la région avant du cadre de surface d'assise (101).

5. Châssis de meuble d'assise (100) selon l'une quelconque des deux revendications précédentes, **caractérisé en ce que** les moyens de guidage (105) sont courbés vers l'avant et vers le haut.

6. Châssis de meuble d'assise (100) selon l'une quelconque des quatre revendications précédentes, **caractérisé en ce que** les éléments de guidage (106) sont réalisés à la manière de rouleaux.

7. Châssis de meuble d'assise (100) selon l'une quelconque des revendications précédentes, **caractérisé en ce que** le moyen de translation (201) est fixé au cadre de dossier (102) au niveau de l'extrémité inférieure du cadre de dossier (102).

8. Châssis de meuble d'assise (100) selon l'une quelconque des revendications précédentes, **caractérisé en ce que** le cadre de surface d'assise (101) est fixé au cadre de dossier (102) entre le moyen de translation (201) et les points de pivotement (104).

9. Châssis de meuble d'assise (100) selon l'une quelconque des revendications précédentes, **caractérisé en ce que** le moyen de translation (201) est réalisé sous forme de tige filetée.

10. Châssis de meuble d'assise (100) selon l'une quelconque des revendications précédentes, **caractérisé en ce que** les points de pivotement (104) sont disposés sur l'axe de pivotement.

11. Châssis de meuble d'assise (100) selon l'une quelconque des revendications précédentes, **caractérisé en ce que** le moyen d'entraînement (200) est disposé sous une région arrière du cadre de surface d'assise (101).

12. Châssis de meuble d'assise (100) selon l'une quelconque des revendications précédentes, **caractérisé en ce que** le moyen d'entraînement (200) est connecté à un support qui est disposé sous le cadre de surface d'assise (101), le support étant connecté fixement au cadre de surface d'assise (101).

13. Châssis de meuble d'assise (100) selon l'une quelconque des revendications précédentes, **caractérisé en ce que** le châssis de meuble d'assise (100) comprend un moyen d'entraînement supplémentaire (200) qui est disposé sous une deuxième région de bord latérale qui est disposée à l'opposé de la première région de bord.

14. Meuble d'assise, comprenant un rembourrage et un châssis de meuble d'assise (100) selon l'une quelconque des revendications précédentes, **caractérisé en ce que** le rembourrage est fixé au châssis de meuble d'assise.
